# EUROPÄISCHE PATENTSCHRIFT

(11) **EP 0 955 700 B1**
(45) Veröffentlichungstag und Bekanntmachung des Hinweises auf die Patenterteilung: **21.04.2004**
(21) Anmeldenummer: 99109115.8
(22) Anmeldetag: 06.05.1999
(51) Int. Cl.: H01R 13/719

(54) **Filter-Steckvorrichtung für eine zumindest eine Erdpotentialfläche aufweisende Halteplatte**
Filtering connecting device for a holding plate having at least one grounding surface
Dispositif de connexion filtrant pour une plaque de maintien ayant au moins une surface de mise à la masse

(30) Priorität: 08.05.1998 DE 19820686
(43) Veröffentlichungstag der Anmeldung: 10.11.1999
(73) Patentinhaber: SIEMENS AKTIENGESELLSCHAFT, 80333 München (DE)
(72) Erfinder: Szybalski, Michael, 12169 Berlin (DE); Neubarth, Alexander, 17489 Greifswald (DE); Mödinger, Roland, 71384 Weinstadt (DE)

(56) Entgegenhaltungen:
- EP-A- 0 364 015
- WO-A-97/16872
- US-A- 4 083 022
- US-A- 4 212 510
- US-A- 4 296 390
- US-A- 4 722 022
- US-A- 5 626 494

## Beschreibung

In aktuellen Kommunikationssystemen ist die Abschirmung von elektronischen Baugruppen oder Subsystemen gegen Störstrahlungen von außen - z.B. Blitz, UKW- und Radarsender mit Frequenzen bis in den GHz-Bereich und deren Harmonischen - und gegen Störstrahlungen von internen Störquellen mit großem technischen und wirtschaftlichen Aufwand verbunden. Beispielsweise können Taktgeneratoren im 10 MHz-Bereich mit kurzen Signalanstiegszeiten Harmonische bis in den GHz-Bereich erzeugen und zu Fehlfunktionen benachbarter Systeme führen. Die Abschirmung von Geräteschnittstellen ist im Gegensatz zu Gehäusen und Kabeln nur mit erheblichen Aufwand möglich. In der von der Firma CONEC herausgegebenen Druckschrift "CONEC Filter-Steckverbinder, Ihr Partner für EMV Lösungen", 1997 ist beispielsweise im Abschnitt "Filter-Steckverbinder - Eine EMV-gerechte Lösung" der Einsatz von Filtersteckverbindungen beschrieben, um z.B. das Ein- und Austreten von Störstrahlungen aus Steckeröffnungen eines abgeschirmten Gehäuses und die daraus resultierende Wirkung als Schlitzantenne zu verhindern. Desweiteren ist der Einsatz von Adapter-Steckern - zwischen Steck- und Gegensteckvorrichtung eingefügt - zur Filterung von Störsignalen aus mit dem Stecker verbundenen Signalleitungen bekannt. Adapter-Stecker weisen jedoch einen erhöhten Platzbedarf auf und sind nur für eine beschränkte Anzahl von Steckverbinder-Typen erhältlich, z.B. für D-Substecker. Weiterhin sind Steckverbinder mit integrierten Filterfunktionen bekannt, bei denen jedoch eine nachträgliche Änderung bzw. Anpassung der Filtereigenschaften nicht möglich ist.

In US 4,296,390 das als nächst liegender Stand der Technik angesehen wird ist eine Filter-Steckvorrichtung mit einer zumindest eine Erdpotentialfläche aufweisenden Halteplatte mit eingesetzten Kontaktstiften beschrieben, bei der die Kontaktstifte senkrecht durch die Halteplatte geführt sind. Auf die durch die Halteplatte geführten Kontaktstifte ist ein mehrere Durchgangsöffnungen für die Kontaktstifte aufweisendes Führungselement zur Aufnahme eines Steckers aufsteckbar. Die Steckvorrichtung weist Filterelemente in Form von Hülsen auf, die an den Kontaktstiften angebracht sind und durch die Halteplatte hindurchragen. Über Anschlußelemente sind die Filterelemente mit dem Massepotential der Halteplatte verbunden.

Der Erfindung liegt die Aufgabe zugrunde, die Abschirmung von Geräteschnittstellen gegen Störsignale und insbesondere das Filtern bzw. Unterdrücken von Störsignalen in den an die Geräteschnittstelle geführten Signalleitungen unter Beibehaltung einer jederzeit möglichen Anpassung der Filtereigenschaften zu verbessern. Die Aufgabe wird durch eine Filter-Steckvorrichtung gemäß den Merkmalen des Oberbegriffs des Patentanspruchs 1 durch dessen kennzeichnende Merkmale gelöst.

Die erfindungsgemäße Filter-Steckvorrichtung weist eine zumindest eine Erdpotentialfläche aufweisende Halteplatte mit eingesetzten Kontaktstiften auf, welche senkrecht durch die Halteplatte geführt sind. Zumindest ein mehrere Durchgangsöffnungen für die Kontkaktstifte aufweisendes und an die Kontaktstifte angepaßtes Führungselement zur aufnahme von Steckern ist auf die durch die Halteplatte geführten Kontaktstifte aufsteckbar. Zwischen der Halteplatte und dem aufgestecktem Führungselement ist zumindest ein mehrere Durchgangsöffnungen für die Kiontaktstifte aufweisendes und an die Kontaktstifte angepaßtes Filterelement angeordnet.

Der wesentliche Aspekt der erfindungsgemäßen Filter-Steckvorrichtung besteht darin, daß das zumindest eine Filterelement zumindest ein Anschlußelement aufweist, wobei im aufgesteckten Zustand des Führungselementes das zumindest eine Anschlußelement des zumindest einen Filterelementes auf die zumindest eine Erdpotentialfläche der Halteplatte gedrückt wird und somit das zumindest eine Anschlußelement und die zumindest eine Erdpotentialfläche elektrisch leitend verbunden sind.

Ein wesentliche Vorteil der Filter-Steckvorrichtung besteht darin, daß zur Filterung von Störsignalen aus mit Kontaktstiften einer Halteplatte verbundenen Signalleitungen auf den Einsatz herkömmlicher und einen hohen Platzbedarf aufweisenden Adapter-Stecker verzichtet werden kann und Filterschaltungen mit geringstem Platzbedarf auf der Halteplatte realisierbar sind. Vorteilhaft können die Filtereigenschaften der Filterschaltungen zu jedem Zeitpunkt geändert werden.

Ein weiterer wesentlicher Vorteil ist darin zu sehen, daß durch zusätzliche Anschlußelemente, die auch als Federele mente ausgestaltet sein können - Anspruch 5 -, eine direkte Verbindung von einem Filterelement zu der zumindest einen Erdpotentialfläche der Halteplatte hergestellt wird, wodurch auf eine Erdpotentialverbindung innerhalb der Steckvorrichtung verzichtet werden kann und zusätzlich die Schirmwirkung des Filterelements selbst verbessert wird.

Weitere vorteilhafte Ausgestaltungen der erfindungsgemäßen Filter-Steckvorrichtung sind den weiteren Ansprüchen zu entnehmen.

Im Folgenden wird die erfindungsgemäße Filter-Steckvorrichtung anhand zweier Blockschaltbilder näher erläutert. Dabei zeigen:
- FIG 1: einen Querschnitt der erfindungsgemäßen Filter-Steckvorrichtung, und
- FIG 2: einen Querschnitt der erfindungsgemäße Filter-Steckvorrichtung entlang der in FIG 1 dargestellten Schnittlinie.

FIG 1 und FIG 2 zeigen schematisiert einen teilweisen Querschnitt durch eine erfindungsgemäße Filter-Steckvorrichtung für eine mehrere Erdpotentialflächen GND aufweisende Halteplatte VP mit mehreren senkrecht auf dieser stehenden Kontaktstiften KS, wobei in FIG 1 und 2 nur ein Teil der durch die Verdrahtungsplatte VP gepreßten Kontaktstifte KS dargestellt ist. In diesem Ausführungsbeispiel ist die Halteplatte VP vorteilhaft als Verdrahtungsplatte bzw. Leiterplatte ausgestaltet. Die Kontaktstifte KS sind beispielsweise Bestandteil eines Steckverbinders SV gemäß der DIN 41612, wobei die Kontaktstifte KS des Steckverbinders SV durch die Verdrahtungsplatte VP gepreßt sind und somit der Steckverbinder SV an der Verdrahtungsplatte VP anliegt. Über den Steckverbinder SV sind mehrere, Störstrahlungen bzw. Störsignale führende Signalleitungen - nicht dargestellt - mit den Kontaktstiften KS verbunden.

Gemäß FIG 1 und FIG 2 sind zwei quaderförmige, mehrere gemäß der Anordnung der Kontaktstifte KS angepaßte Durchgangsöffnungen aufweisende Filterelemente FLT1,2 auf die Kontaktstifte KS aufgeschoben bzw. aufgesteckt, wobei sich die Stirnflächen der quaderförmigen Filterelemente FLT1,2 gegenüberliegen und somit die beiden Filterelemente FLT1,2 formschlüssig angeordnet sind. Im aufgesteckten Zustand der beiden Filterelemente FLT1,2 sind die Kontaktstifte KS der Verdrahtungsplatte VP jeweils durch eine Durchgangsöffnung eines Filterelementes FLT1, 2 geführt und durch in den Durchgangsöffnungen angeordnete Federclips bzw. Federlamellen FD mit dem jeweiligen Filterelement FLT1,2 elektrisch leitend verbunden. Die beiden Filterelemente FLT1,2 können beispielsweise durch ein Hybridfilter oder durch ein Tiefpaßplanarfilter in Dickschichttechnologie zur Filterung bzw. Unterdrückung von über die Signalleitungen herangeführten Störsignalen realisiert sein. Desweiteren weisen die beiden Filterelemente FLT1,2 an den Längsseiten mehrere Anschlußelemente bzw. Kontaktplatten AE auf, durch welche eine oder mehrere in den Filterelementen FLT1,2 integrierte Filterschaltungen - z.B. C-Filterschaltungen mit einer Kapazität von beispielsweise 1200 pF zur Realisierung von Dämpfungswerten von mehr als 50 dB im Bereich von 300 bis 700 MHz - mit einer erforderlichen Masse - beispielsweise mit einer auf der Verdrahtungsplatte angeordneten Erdpotentialfläche GND - verbindbar sind. Vorteilhaft sind die Anschlußelemente AE als an den Längsseiten der Filterelemente FLT1,2 angebrachte und mit den integrierten Filterschaltungen verbundene Federelemente ausgestaltet - mit Federwirkung in Steckrichtung.

Auf die durch die Durchgangsöffnungen der angeordneten Filterelemente FLT1,2 geführten Kontaktstifte KS ist ein entsprechend ausgestaltetes, d.h. an die Anordnung der beiden quaderförmigen Filterelemente FLT1,2 annähernd formschlüssig angepaßtes und ebenfalls Durchgangsöffnungen aufweisendes Führungselement FR - auch als Führungsrahmen bezeichnet - zu besseren Aufnahme bzw. Führung von Steckelementen aufgeschoben bzw. aufgesteckt, wobei im aufgesteckten Zustand des Führungsrahmens FR die durch die Durchgangsöffnungen der Filterelemente FLT1,2 ragenden Kontaktstifte KS ebenfalls durch die Öffnungen des aufgesteckten bzw. aufgeschobenen Führungsrahmens FR geführt sind. Erfindungsgemäß weist der Führungsrahmen FR eine an die formschlüssige Anordnung der beiden Filterelemente FLT1,2 angepaßte Aussparung auf, welche derart ausgestaltet ist, daß im aufgesteckten Zustand des Führungsrahmens FR die Kontaktplatten AE an den Längsseiten der beiden Filterelemente FLT1,2 auf die Erdpotentialflächen GND der Verdrahtungsplatte VP gedrückt werden, und somit die Masseanschlüsse der in den Filterelementen FLT1,2 integrierten Filterschaltungen mit den Erdpotentialflächen der Verdrahtungsplatte elektrisch leitend verbunden sind.

Der Führungsrahmen FR kann mit Hilfe von seitlich angeordneten Befestigungseinheiten BE an entsprechend in der Verdrahtungsplatte VP angeordneten Gegenbefestigungseinheiten GE arretiert bzw. befestigt werden - beispielsweise durch eine lösbare Nietverbindung. Dadurch ist der Führungsrahmen FR fest mit der Verdrahtungsplatte VP verbindbar und somit eine sichere Masseverbindung zwischen den in den Filtereinheiten FLT1,2 realisierten Filterschaltungen und den Erdpotentialflächen der Verdrahtungsplatte VP herstellbar bzw. garantiert.

Gemäß FIG 1 und FIG 2 kann eine ein Gegengensteckverbinder GV aufweisende und an die Form des Führungsrahmens FR angepaßte Griffschale GS über den Führungsrahmen FR geschoben werden, wobei im aufgeschobenen Zustand der Griffschale GS die durch die Durchgangsöffnungen des Führungsrahmens FR geführten Kontaktstifte KS im entsprechend angeordneten Gegensteckverbinder GV stecken und somit eine elektrische Verbindung zwischen den an die Kontaktstifte KS der Verdrahtungsplatte VP herangeführten Signalleitungen und entsprechenden mit dem Gegensteckverbinder GV verbundenen Signalleitungen - nicht dargestellt - hergestellt ist. Gemäß dem Ausführungsbeispiel ist die Innenseite der Griffschale GS mit einer externe und interne Störstrahlung abweisenden Metallschicht MS bzw. Metall-Abschirmung ausgekleidet. Bei auf den Führungsrahmen FR aufgeschobener Griffschale GS ist die Metall-Abschirmung MS nach FIG 2 über Anschlußelemente MA mit den Erdpotentialflächen GND der Verdrahtungsplatte VP elektrisch leitend verbunden, wodurch eine sichere Masseverbindung zwischen der Verdrahtungsplatte VP und der Metall-Abschirmung der Griffschale GS hergestellt ist und somit die von der Griffschale GS umschlossenen elektrischen Bauelemente KS, FLT1,2, GV, FR optimal gegen auftretende Störstrahlung abgeschirmt sind.

Gemäß FIG 1 kann die Griffschale GS im auf den Führungsrahmen FR aufgeschobenen Zustand mit Hilfe zweier an den Stirnseiten der Griffschale GS angeordneter Befestigungseinheiten WB an den Befestigungseinheiten BE des Führungsrahmens FR oder an den Gegenbefestigungseinheiten GE der Verdrahtungsplatte VP arretiert werden, um eine sichere elektrische Verbindung zwischen den Kontaktstiften KS der Verdrahtungsplatte VP und dem in der Griffschale GS angeordneten Gegensteckverbinder GV sowie eine sichere Masseverbindung zwischen den Erdpotentialflächen GND der Verdrahtungsplatte VP und der in der Griffschale GS angeordneten Metall-Abschirmung MS zu gewährleisten. Vorteilhaft ist die Griffschale GS mit Hilfe einer Schraubverbindung an dem Führungsrahmen FR bzw. an der Verdrahtungsplatte VP fixiert.

## Patentansprüche

1. Filter-Steckvorrichtung für eine zumindest eine Erdpotentialfläche (GND) aufweisende Halteplatte (VP) mit eingesetzten Kontaktstiften (KS), welche senkrecht durch die Halteplatte (VP) geführt sind,
bei der zumindest ein mehrere Durchgangsöffnungen für die Kontaktstifte (KS) aufweisendes und an die Kontaktstifte (KS) angepaßtes Führungselement (FR) zur Aufnahme von Steckern (GV) auf die durch die Halteplatte (VP) geführten Kontaktstifte (KS) aufsteckbar ist,
bei der zwischen der Halteplatte (VP) und dem aufgestecktem Führungselement (FR) zumindest ein mehrere Durchgangsöffnungen für die Kontaktstifte (KS) aufweisendes und an die Kontaktstifte (KS) angepaßtes Filterelement (FLT1,2) angeordnet ist
**dadurch gekennzeichnet,**
**daß** das zumindest eine Filterelement (FLT1,2) zumindest ein Anschlußelement (AE) aufweist, wobei im aufgesteckten Zustand des Führungselementes (FR) das zumindest eine Anschlußelement (AE) des zumindest einen Filterelementes (FLT1,2) auf die zumindest eine Erdpotentialfläche (GND) der Halteplatte (VP) gedrückt wird und somit das zumindest eine Anschlußelement (AE) und die zumindest eine Erdpotentialfläche (GND) elektrisch leitend verbunden sind.

2. Filter-Steckvorrichtung nach Anspruch 1,
**dadurch gekennzeichnet,**
**daß** das Führungselement (FR) zumindest eine an das zumindest eine Filterelement (FLT1,2) annähernd formschlüssig angepaßte Aussparung aufweist, wobei im aufgestecktem Zustand des Führungselementes (FR) das zumindest eine Filterelement (FLT1,2) annähernd formschlüssig in der jeweiligen Aussparung des Führungselementes (FR) angeordnet ist.

3. Filter-Steckvorrichtung nach Anspruch 1 oder 2,
**dadurch gekennzeichnet,**
**daß** das Filterelement (FLT1,2) durch ein annähernd rechteckiges, an das Format des Führungselementes (FR) angepaßtes Hybridfilter oder Planarfilter in Dickschichttechnologie realisiert ist.

4. Filter-Steckvorrichtung nach einem der vorherigen Ansprüche,
**dadurch gekennzeichnet,**
**daß** jede Durchgangsöffnung des Filterelementes (FLT1,2) zumindest eine an einen Kontaktstift (KS) angepaßte Federlamelle (FD) aufweist, wobei im auf die Kontaktstifte (KS) aufgeschobenen Zustand des Filterelementes (FLT1,2) jeweils ein Kontaktstift (KS) durch eine Durchgangsöffnung geführt ist und mit Hilfe der Federlamellen (FD) jeweils eine elektrisch leitende Verbindung zwischen einem Kontaktstift (KS) und dem Filterelement (FLT1,2) hergestellt ist.

5. Filter-Steckvorrichtung nach einem der vorherigen Ansprüche,
**dadurch gekennzeichnet,**
**daß** das zumindest eine Anschlußelement (AE) als Federelement ausgestaltet ist, wobei die Federwirkung in Steckrichtung vorgesehen ist.

6. Filter-Steckvorrichtung nach einem der vorherigen Ansprüche,
**dadurch gekennzeichnet,**
- **daß** das Führungselement (FR) zumindest ein Befestigungselement (BE) und die Halteplatte (VP) zumindest ein Gegenbefestigungselement (GE) aufweist, und
- **daß** im aufgesteckten Zustand das Führungselement (FR) mit Hilfe des zumindest einen Befestigungselementes (BE) und des zumindest einen Gegenbefestigungselementes (GE) an der Halteplatte (VP) lösbar befestigt ist.

7. Filter-Steckvorrichtung nach Anspruch 6,
**dadurch gekennzeichnet,**
**daß** das Führungselement (FR) mit Hilfe einer lösbaren Nietoder Schraubverbindung an der Halteplatte (VP) arretierbar und wieder lösbar ist.

8. Filter-Steckvorrichtung nach einem der vorherigen Ansprüche,
**dadurch gekennzeichnet,**
- **daß** eine Griffschale (GS) derart ausgestaltet ist, daß diese auf das aufgesteckte Führungselement (FR) aufschiebbar ist,
- **daß** in der Griffschale (GS) ein Gegensteckelement (GV) derart integriert ist, daß beim Aufschieben der Griffschale (GS) auf das Führungselement (FR) das Gegensteckelement (GV) auf die durch die Halteplatte (VP) und durch die Durchgangsöffnungen des Führungselementes (FR) geführten Kontaktstifte (KS) gesteckt wird.

9. Filter-Steckvorrichtung nach Anspruch 8,
**dadurch gekennzeichnet,**
- **daß** die Griffschale (GS) eine zumindest ein Anschlußelement (MA) aufweisende Abschirmung (MS) zur Abschirmung von Störstrahlung aufweist,
- **daß** die Griffschale (GS) und das zumindest eine Anschlußelement (MA) der Abschirmung (MS) derart ausgestaltet sind, daß bei auf das Führungselement (FR) aufgeschobener Griffschale (GS) das zumindest eine Anschlußelement (MA) mit der zumindest einen Erdpotentialfläche (GND) der Halteplatte (VP) oder mit einem Anschlußelement (AE) des Filterelementes (FLT1,2) elektrisch leitend verbunden ist.

10. Filter-Steckvorrichtung nach einem der vorherigen Ansprüche,
**dadurch gekennzeichnet,**
**daß** die durch die Halteplatte (VP) geführten Kontaktstifte (KS) gemäß der Normierung DIN 41612 angeordnet sind.

11. Filter-Steckvorrichtung nach einem der vorherigen Ansprüche,
**dadurch gekennzeichnet,**
**daß** die Halteplatte (VP) als Verdrahtungsplatte ausgestaltet ist.

## Claims

1. Filtering connecting device for a carrier plate (VP) having at least one ground potential surface (GND), with inserted contact pins (KS) which are taken vertically through the supporting plate (VP),
whereby at least one guide element (FR) having a plurality of through-holes for the contact pins (KS) and customized for the contact pins (KS) can be mounted on the contact pins (KS) taken through the supporting plate (VP) in order to accommodate connectors (GV),
whereby at least one filter element (FLT1,2) having a plurality of through-holes for the contact pins (KS) and customized for the contact pins (KS) is located between the supporting plate (VP) and the mounted guide element (FR),
**characterized in that**
the (at least one) filter element (FLT1,2) has at least one terminal element (AE), whereby when the guide element (FR) is mounted the (at least one) terminal element (AE) of the (at least one) filter element (FLT1,2) is pressed onto the (at least one) ground potential surface (GND) of the supporting plate (VP) and thus the (at least one) terminal element (AE) and the (at least one) ground potential surface (GND) are connected so as to be electrically conducting.

2. Filtering connecting device according to Claim 1,
**characterized in that**
the guide element (FR) has at least one recess which is customized in approximately form-locked fashion to the (at least one) filter element (FLT1,2), whereby when the guide element (FR) is mounted the (at least one) filter element (FLT1,2) is located in approximately form-locked fashion in the respective recess of the guide element (FR).

3. Filtering connecting device according to Claim 1 or 2,
**characterized in that**
the filter element (FLT1,2) is implemented by means of an approximately rectangular hybrid filter customized to the format of the guide element (FR) or a planar filter employing thick-film technology.

4. Filtering connecting device according to one of the preceding claims,
**characterized in that**
each through-hole in the filter element (FLT1,2) has at least one spring plate (FD) customized to a contact pin (KS), whereby when the filter element (FLT1,2) has been pushed onto the contact pins (KS) one contact pin (KS) is taken through each through-hole and an electrically conducting connection is established in each case with the aid of the spring plates (FD) between a contact pin (KS) and the filter element (FLT1,2).

5. Filtering connecting device according to one of the preceding claims,
**characterized in that**
the (at least one) terminal element (AE) takes the form of a spring element, whereby the spring effect is applied in the connection direction.

6. Filtering connecting device according to one of the preceding claims,
**characterized in that**
- the guide element (FR) has at least one fixing element (BE) and the supporting plate (VP) has at least one mating fixing element (GE); and
- in its mounted state the guide element (FR) is secured in a removable manner with the aid of the (at least one) fixing element (BE) and the (at least one) mating fixing element (GE) on the supporting plate (VP).

7. Filtering connecting device according to Claim 6,
**characterized in that**
the guide element (FR) can be locked in place and removed again with the aid of a removable rivet or screw connection on the supporting plate (VP).

8. Filtering connecting device according to one of the preceding claims,
**characterized in that**
- a grip (GS) is designed such that it can be pushed onto the mounted guide element (FR);
- a mating connector element (GV) is integrated in the grip (GS) in such a way that when the grip (GS) is pushed onto the guide element (FR) the mating connector element (GV) is plugged onto the contact pins (KS) taken through the supporting plate (VP) and through the through-holes of the guide element (FR).

9. Filtering connecting device according to Claim 8,
**characterized in that**
- the grip (GS) has a screening facility (MS) having at least one terminal element (MA) to provide screening against interfering radiation;
- the grip (GS) and the (at least one) terminal element (MA) of the screening facility (MS) are designed such that when the grip (GS) has been pushed onto the guide element (FR) the (at least one) terminal element (MA) has an electrically conducting connection with the (at least one) ground potential surface (GND) of the supporting plate (VP) or with a terminal element (AE) of the filter element (FLT1,2).

10. Filtering connecting device according to one of the preceding claims,
**characterized in that**
the contact pins (KS) taken through the supporting plate (VP) are located in accordance with the DIN 41612 standard.

11. Filtering connecting device according to one of the preceding claims,
**characterized in that**
the supporting plate (VP) takes the form of a wiring board.

## Revendications

1. Dispositif de connexion filtrant pour une plaque de maintien (VP) présentant au moins une surface de potentiel terrestre (GND) avec des broches de contact (KS) insérées, lesquelles sont guidées verticalement à travers la plaque de maintien (VP),
sur lequel au moins un élément de guidage (FR) présentant plusieurs ouvertures de passage pour les broches de contact (KS) et adapté aux broches de contact (KS) peut être emboîté pour le logement de connecteurs (GV) sur les broches de contact (KS) guidées à travers la plaque de maintien (VP),
sur lequel au moins un élément filtrant (FLT1, 2) présentant plusieurs ouvertures de passage pour les broches de contact (KS) et adapté aux broches de contact (KS) est disposé entre la plaque de maintien (VP) et l'élément de guidage (FR) emboîté,
**caractérisé en ce que**
le au moins un élément filtrant (FLT1, 2) présente au moins un élément de branchement (AE), le au moins un élément de branchement (AE) du au moins un élément filtrant (FLT1, 2) est appuyé sur la au moins une surface de potentiel terrestre (GND) de la plaque de maintien (VP) lorsque l'élément de guidage (FR) est emboîté et **en ce qu'**ainsi le au moins un élément de branchement (AE) et la au moins une surface de potentiel terrestre (GND) sont reliés de façon électroconductrice.

2. Dispositif de connexion filtrant selon la revendication 1,
**caractérisé en ce que**
l'élément de guidage (FR) présente au moins un évidement adapté de façon approximative par complémentarité de forme à au moins un élément filtrant (FLT1, 2), le au moins un élément filtrant (FLT1, 2) étant disposé de façon approximative par complémentarité de forme dans l'évidement respectif de l'élément de guidage (FR) lorsque l'élément de guidage (FR) est emboîté.

3. Dispositif de connexion filtrant selon la revendication 1 ou 2,
**caractérisé en ce que**
l'élément filtrant (FLT1, 2) est réalisé par un filtre hybride ou un filtre planaire, approximativement rectangulaire et adapté au format de l'élément de guidage (FR) dans la technologie de couche épaisse.

4. Dispositif de connexion filtrant selon l'une quelconque des revendications précédentes,
**caractérisé en ce que**
chaque ouverture de passage de l'élément filtrant (FLT1, 2) présente au moins une lamelle à ressort (FD) adaptée à une broche de contact (KS), respectivement une broche de contact (KS) étant guidée à travers une ouverture de passage lorsque l'élément filtrant (FLT1, 2) est enfilé sur les broches de contact (KS), respectivement une liaison électroconductrice est établie entre une broche de contact (KS) et l'élément filtrant (FLT1, 2) à l'aide des lamelles à ressort (FD).

5. Dispositif de connexion filtrant selon l'une quelconque des revendications précédentes,
**caractérisé en ce que**
le au moins un élément de branchement (AE) est conçu comme élément de ressort, l'effet de ressort étant prévu dans le sens de connexion.

6. Dispositif de connexion filtrant selon l'une quelconque des revendications précédentes,
**caractérisé en ce que**
l'élément de guidage (FR) présente au moins un élément de fixation (BE) et la plaque de maintien (VP) présente au moins un élément de contre-fixation (GE), et
- l'élément de guidage (FR) peut être fixé de façon amovible dans l'état emboîté à l'aide du au moins un élément de fixation (BE) et du au moins un élément de contre-fixation (GE) sur la plaque de maintien (VP).

7. Dispositif de connexion filtrant selon la revendication 6,
**caractérisé en ce que**
l'élément de guidage (FR) peut être bloqué et à nouveau détaché à l'aide d'un assemblage à rivet ou à vis amovible sur la plaque de maintien (VP).

8. Dispositif de connexion filtrant selon l'une quelconque des revendications précédentes,
**caractérisé en ce que**
- une coque de poignée (GS) est conçue de telle sorte que celle-ci peut être enfilée sur l'élément de guidage (FR) emboîté,
- **en ce qu'**un élément de contre-connexion (GV) est intégré dans la coque de poignée (GS) de telle sorte que, lors de l'introduction de la coque de poignée (GS) sur l'élément de guidage (FR), l'élément de contre-connexion (GV) est emboîté sur les broches de contact (KS) guidées à travers la plaque de maintien (VP) et à travers les ouvertures de passage de l'élément de guidage (FR).

9. Dispositif de connexion filtrant selon la revendication 8,
**caractérisé en ce que**
- la coque de poignée (GS) présente un blindage (MS) présentant au moins un élément de branchement (MA) pour la protection contre le rayonnement parasite,
- **en ce que** la coque de poignée (GS) et le au moins un élément de branchement (MA) du blindage (MS) sont conçus de telle sorte que, avec la coque de poignée (GS) enfilée sur l'élément de guidage (FR), le au moins un élément de branchement (MA) est relié de façon électroconductrice avec la au moins une surface de potentiel terrestre (GND) de la plaque de maintien (VP) ou avec un élément de branchement (AE) de l'élément filtrant (FLT1, 2).

10. Dispositif de connexion filtrant selon l'une quelconque des revendications précédentes,
**caractérisé en ce que**
les broches de contact (KS) guidées à travers la plaque de maintien (VP) sont disposées selon la norme DIN 41612.

11. Dispositif de connexion filtrant selon l'une quelconque des revendications précédentes,
**caractérisé en ce que**
la plaque de maintien (VP) est conçue comme une plaque de câblage.
